# EUROPÄISCHE PATENTANMELDUNG

(11) **EP 2 685 029 A1**
(43) Veröffentlichungstag der Anmeldung: **15.01.2014**
(21) Anmeldenummer: 13167836.9
(22) Anmeldetag: 15.05.2013
(51) Int. Cl.: E04H 15/40, E04H 15/44, E04H 15/54, E04H 15/64, E04H 15/30

(54) **Zelt und Verfahren zum Verstellen eines Zelts von einem ersten Aufbauzustand in einen zweiten Aufbauzustand**

(30) Priorität: 11.07.2012 DE 102012212164
(71) Anmelder: Oberalp Deutschland GmbH, 85609 Aschheim (DE)
(72) Erfinder: Carradinha, Pedro, 80538 München (DE)
(74) Vertreter: Feller, Frank

(57) **Zusammenfassung**

Die vorliegende Erfindung stellt ein Zelt (10) bereit, welches ein Gestängesystem (12) und eine daran zu haltende Zeltwandung (14) umfasst, wobei das Gestängesystem (12) eine Mehrzahl von Stangensegmenten (16-1, ..., 16-11) umfasst, welche zur Bildung einer durchgehenden Stange (16) aneinander arretierbar sind, und wobei das Zelt (10) bestimmungsgemäß verstellbar ist zwischen einem Transportzustand, in welchem die Stangensegmente dearretiert sind und in welchem das Gestängesystem (12) und die Zeltwandung (14) in eine für den Transport geeignete Konfiguration zusammengelegt sind, und einem ersten Aufbauzustand, in welchem die Mehrzahl von Stangensegmenten aneinander arretiert sind und in welchem das Gestängesystem (12) und die Zeltwandung (14) so entfaltet sind, dass die Zeftwandung ein erstes Innenraumvolumen umschließt, wobei das Zelt (10) bestimmungsgemäß in einen von dem ersten Aufbauzustand verschiedenen zweiten Aufbauzustand verstellbar ist, in welchem mindestens eines (16-1, 16-11) der Stangensegmente in Bezug auf ein benachbartes (16-2, 16-10) Stangensegment dearretiert ist und in welchem das Gestängesystem (12) und die Zeltwandung (14) so entfaltet sind, dass die Zeltwandung (14) ein zweites Raumvolumen umschließt, das kleiner ist als das erste Raumvolumen.

## Beschreibung

Die vorliegende Erfindung betrifft ein Zelt, welches ein Gestängesystem und eine daran zu haltende Zeltwandung umfasst, wobei das Gestängesystem eine Mehrzahl von Stangensegmenten umfasst, welche zur Bildung einer durchgehenden Stange aneinander arretierbar sind, und wobei das Zelt bestimmungsgemäß verstellbar ist zwischen einem Transportzustand, in welchem die Stangensegmente dearretiert sind und in welchem das Gestängesystem und die Zeltwandung in eine für den Transport geeignete Konfiguration zusammengelegt sind, und einem ersten Aufbauzustand, in welchem die Mehrzahl von Stangensegmenten aneinander arretiert sind und in welchem das Gestängesystem und die Zeltwandung so entfaltet sind, dass die Zeltwandung ein erstes Raumvolumen umschließt. Ferner betrifft die vorliegende Erfindung ein Verfahren zum Verstellen eines Zelts von einem ersten Aufbauzustand in einen zweiten Aufbauzustand.

Abhängig vom Einsatzzweck sind im Stand der Technik Zelte verschiedener Typen bekannt, beispielsweise Kuppelzelte, Tunnelzelte, Firstzelte oder Pyramidenzelte. Für Outdoor-Aktivitäten zu verwendende Zelte sollten zur Sicherstellung ausreichender Mobilität im Transportzustand ein geringes Packmaß und ein geringes Gewicht aufweisen, gleichzeitig jedoch im Aufbauzustand ausreichend Platz und Komfort für die Unterbringung einer oder mehrerer Personen bieten sowie gute Widerstandsfähigkeit gegen Wind und andere Witterungseinflüsse zeigen. Diese widerstreitenden Ansprüche stellen Konstrukteure von Zelten seit jeher vor neue Herausforderungen.

Ein wesentliches Kriterium für die Eignung eines Zelts im alpinen Bereich oder gar im Expeditionsbereich ist die Windstabilität des Zelts im aufgebauten Zustand. Hier haben sich insbesondere Zelte mit bogenförmigen Gestängesystemen, also Kuppelzelte, Geodät-Zelte oder Tunnelzelte, als relativ widerstandsfähig erwiesen. Die Erfinder der vorliegenden Anmeldung haben darüber hinaus erkannt, dass kleinere Zelte, d.h. Zelte mit geringerem Innenraumvolumen, deutlich bessere Stabilität auch bei starkem Wind aufweisen. Andererseits muss bei Verwendung eines kleineren Zelts ein entsprechender Komfortverlust in Kauf genommen werden. Im Ergebnis steht der Nutzer zu Beginn einer Reise oder Expedition vor der schwierigen Aufgabe, unter Abschätzung der zu erwartenden Wind- und Wetterbedingungen das geeignete Zelt auszuwählen. Alternativ wäre bei entsprechend erhöhtem Transportaufwand die Mitnahme eines sturmsicheren Schlecht-Wetter-Zelts sowie die zusätzliche Mitnahme eines größeren, komfortableren Gut-Wetter-Zelts denkbar.

Vor diesem Hintergrund ist es Aufgabe der vorliegenden Erfindung, ein Zelt bereitzustellen, welches einerseits gute Witterungsbeständigkeit, insbesondere hohe Windstabilität, aufweist und andererseits guten Komfort bietet.

Gemäß einem ersten Aspekt der Erfindung wird die vorstehend genannte Aufgabe gelöst durch ein Zelt der eingangs genannten Art, welches bestimmungsgemäß in einen von dem ersten Aufbauzustand verschiedenen zweiten Aufbauzustand verstellbar ist, in welchem mindestens eines der Stangensegmente in Bezug auf ein benachbartes Stangensegment dearretiert ist und in welchem das Gestängesystem und die Zeltwandung so entfaltet sind, dass (a) die Zeltwandung ein zweites Raumvolumen umschließt, das kleiner ist als das erste Raumvolumen oder/und (b) das Zelt eine geringere Höhe aufweist als im ersten Aufbauzustand. Nach einem wichtigen Merkmal der vorliegenden Erfindung wird somit ein Zelt bereitgestellt, welches in zwei verschiedene Aufbauzustände aufbaubar ist, nämlichen einen ersten, größeren Aufbauzustand, der ein größeres Raumvolumen bzw. eine größere Höhe und damit mehr Komfort bietet, und einen zweiten, kleineren Aufbauzustand, in welchem das Zelt verkleinert ist und damit höhere Windstabilität aufweist. Im Ergebnis kann der Nutzer das Zelt in Abhängigkeit von tatsächlich herrschenden Witterungsbedingungen in zwei verschiedenen Aufbauzuständen aufbauen und es gelingt, die gegenläufigen Konstruktionsbeschränkungen zwischen Komfort für den Nutzer und Windstabilität aufzubrechen.

Erfindungsgemäß unterscheidet sich der erste Aufbauzustand vom zweiten Aufbauzustand in der Konfiguration des Gestängesystems, das grundsätzlich die an sich bekannte Konfiguration mit mindestens einer durchgehenden Stange, die aus einer Mehrzahl von aneinandergefügten Stangensegmenten aufzubauen ist, aufweist. Sind die Stangensegmente aneinander arretiert, so bilden sie eine durchgehende Stange, d.h. sie sind zueinander nicht abknickbar. Eine solche durchgehende Stange kann z.B. bei Kuppelzelten insgesamt in eine Bogenform gespannt sein. Um das Gestängesystem zusammenzulegen, sind benachbarte Stangensegmente voneinander dearretierbar, was bedeutet, dass sie zueinander abknickbar sind. Die benachbarten Stangensegmente sind im dearretierten Zustand vorzugsweise nicht vollständig voneinander getrennt, sondern sind in an sich bekannter Weise vorteilhaft noch durch ein elastisches Verbindungsmittel miteinander gekoppelt, z.B. durch ein durchlaufendes Gummiband. Dies ermöglicht ein schnelles Aneinanderfügen bzw. Arretieren der Stangensegmente zum Herstellen der durchgehenden Stange.

In dem zweiten Aufbauzustand ist erfindungsgemäß mindestens eines der Stangensegmente in Bezug auf ein benachbartes Stangensegment dearretiert. Mit anderen Worten ist in diesem Zustand die Länge der durchgehenden Stange (die Summe der Längen der miteinander arretierten Stangensegmente) mindestens um die Länge des dearretierten Stangensegments bzw. die Länge der dearretierten Stangensegmente verkürzt. Die damit einhergehende Verkleinerung des Gestängesystems führt zu einer Verkleinerung des Raumvolumens, das durch die an dem Gestängesystem gehaltene Zeltwandung umschlossen wird. Vorzugsweise weist das Zelt im zweiten Aufbauzustand eine geringere Höhe auf als im ersten Aufbauzustand. Die verringerte Höhe führt zu einer insgesamt flacheren Zeltkonstruktion, die deutlich verbesserte Windstabilität durch verringerte Windangriffsfläche bereitstellt.

In einer weiteren bevorzugten Ausführungsform weist das Zelt im zweiten Aufbauzustand eine geringere Grundfläche auf als im ersten Aufbauzustand. Durch die Verringerung der Grundfläche kann die als Angriffsfläche für den Wind zur Verfügung stehende Gesamtoberfläche der Zeltwandung reduziert werden. Eine solche Verringerung der Grundfläche im zweiten Aufbauzustand kann in einfacher Weise dadurch erreicht werden, dass im zweiten Aufbauzustand ein bodennaher Bereich des Zelts im Vergleich zum ersten Aufbauzustand in vertikaler Richtung verkürzt ist, beispielsweise indem ein den Boden kontaktierendes, endseitiges Stangensegment der Stange dearretiert wird und abgeknickt bzw. entfernt wird, so dass der darüber liegende Teil des Zelts im Wesentlichen unverändert abgesenkt werden kann.

Aber auch unabhängig von der Veränderung der Grundfläche des Zelts zwischen erstem und zweitem Aufbauzustand wird es als vorteilhaft angesehen, wenn das im zweiten Aufbauzustand dearretierte Stangensegment ein im ersten Aufbauzustand endseitig angeordnetes Stangensegment der durchgehenden Stange ist. Das dearretierte Stangensegment kann dann ohne Beeinflussung der Arretierung der verbleibenden Stangensegmente abgeknickt, gelöst oder anderweitig verstaut werden, um die Länge der durchgehende Stange zur Reduzierung des Raumvolumens zu verkürzen. Das dearretierte Stangensegment kann in dem zweiten Aufbauzustand dann insbesondere entlang seines benachbarten Stangensegments des Gestängesystems verlaufen, d.h. im Wesentlichen parallel und in unmittelbarer Nähe des folgenden bzw. vorhergehenden Stangensegments. Auf diese Weise kann das dearretierte Stangensegment im zweiten Aufbauzustand platzsparend verstaut werden. Ein im zweiten Aufbauzustand dearretiertes Stangensegment kann in einer Weiterbildung der vorstehend beschriebenen Ausführungsform zusammen mit dem benachbarten Stangensegment in eine gemeinsame Hülse, z.B. eine mit der Zeltwandung verbundene Tasche, eingesteckt sein. Eine solche Hülse kann in vorteilhafter Doppelfunktion einerseits der Halterung der Zeltwandung am Gestängesystem dienen und kann andererseits das dearretierte Stangensegment in der eingeklappten Position, d.h. parallel entlang eines benachbarten Stangensegments, halten und verstauen. Handelt es sich bei dem dearretierken Stangensegment um mindestens ein endseitiges Stangensegment, so kann in dieser Ausführungsform insbesondere auch das Ende der durchgehenden Stange in der Hülse aufgenommen sein und sich an einem Boden der Hülse abstützen. Damit stellt die Hülse auch eine Fixierung der Stange in Verlaufsrichtung der Stange bereit, so dass die Stange zur Bildung eines Bogens gespannt werden kann.

Zur Halterung der Zeltwandung am Gestängesystem kann die Zeltwandung in an sich bekannter Weise durch Haltemittel, beispielsweise Clips, Ösen oder dergleichen an der Stange angebracht sein, so dass die Stange innerhalb oder außerhalb der Zeltwandung verläuft. Alternativ oder zusätzlich kann die Stange teilweise oder vollständig innerhalb eines mit der Zeltwandung verbundenen Schlauchabschnitts geführt sein. In einer bevorzugten Ausführungsform wird dabei vorgeschlagen, dass die Stange im ersten Aufbauzustand zumindest teilweise freigelegt ist, so dass sie zur Verstellung des Zelts in den zweiten Aufbauzustand zugänglich ist. Insbesondere wird daran gedacht, dass die Stange zumindest so weit freigelegt ist, dass durch einen Nutzer von außen eine Dearretierung des mindestens einen Stangensegments vorgenommen werden kann.

In einer weiteren Ausführungsform der Erfindung ist vorgesehen, dass die Zeltwandung ein erstes und ein zweites Zeltwandteil umfasst und dass das Zelt eine Staueinrichtung aufweist, wobei im ersten Aufbauzustand das erste und das zweite Zeltwandteil entfaltet sind und im zweiten Aufbauzustand das erste Zeltwandteil entfaltet ist und das zweite Zeltwandteil durch die Staueinrichtung in einem verstauten Zustand gehalten ist. Gemäß dieser Ausführungsform wären Mittel bereitzustellen, um den im verkleinerten, zweiten Aufbauzustand nicht benötigten, zweiten Zeltwandteil geeignet zu verstauen, so dass er nicht als loser Abschnitt am Zelt verbleibt und möglicherweise vom Wind aufgegriffen werden kann. Die Verstauung kann insbesondere derart erfolgen, dass auch im zweiten Aufbauzustand das Zelt eine im Wesentlichen glatte und gespannte Außenwandung zeigt und somit ein Aufgreifen von überschüssiger Zeltwandung durch den Wind im zweiten Aufbauzustand verhindert werden kann.

Eine solche Staueinrichtung kann einen horizontal verlaufenden Reißverschluss umfassen. Ein Reißverschluss ist einfach zu bedienen, weist hohe Belastbarkeit in Querrichtung auf und lässt sich als wasser- und winddichte Verbindungsform bereitstellen. Es wird insbesondere daran gedacht, die beiden Teilstreifen des Reißverschlusses auf gegenüberliegenden Seiten des zweiten Zeltwandteil verlaufend zu befestigen, so dass im zweiten Aufbauzustand der zweite Zeltwandteil zusammengelegt oder gerafft werden kann und die beiden Teilstreifen des Reißverschlusses miteinander verbunden werden können, und im ersten Aufbauzustand der Reißverschluss geöffnet sein kann, um ausreichend Zeltwandungsmaterial, nämlich den zweiten Zeltwandteil, auszulassen. Anstelle eines Reißverschlusses könnte alternativ ein Velcro-Verschluss, ein Druckknopfverschluss oder dergleichen verwendet werden.

Die Vorteile der vorliegenden Erfindung kommen besonders zum Tragen in Ausführungsformen, in welchen die durchgehende Stange des Gestängesystems sowohl im ersten Aufbauzustand als auch im zweiten Aufbauzustand elastisch zu einem Bogen gespannt sind, d.h. beispielsweise bei Kuppelzelten/lgluzelten oder Tunnelzelten. Werden bei diesen Zelttypen die endseitigen, insbesondere bodenseitigen Stangensegmente dearretiert, um das Zelt in den zweiten Aufbauzustand zu verstellen, so kann der obere Teil des Zelts im Wesentlichen unverändert im aufgebauten Zustand verbleiben, d.h. die mindestens eine Stange kann als Bogen gespannt bleiben, und nur ein unterer Teil des Zelts wird verkleinert, so dass sich der obere Teil des Zelts entsprechend absenken kann. So kann beispielsweise bei einem aufziehenden Unwetter ein im ersten Aufbauzustand aufgebautes Zelt mit wenigen Handgriffen in den windsicheren, zweiten Aufbauzustand verstellt werden.

In einer weiteren bevorzugten Ausführungsform der Erfindung ist das Zelt ein Geodät, welches mindestens eine erste und mindestens eine zweite bogenförmig gespannte Stange aufweist, wobei die erste Stange (Stange des ersten Typs) von einem bodennahen Punkt über den höchsten Punkt des Gestängesystems des Zelts zu einem anderen bodennahen Punkt verläuft und wobei die zweite Stange (Stange des zweiten Typs) von einem bodennahen Punkt über eine Bogenlinie, die unterhalb einer Bogenlinie der ersten Stange liegt, zu einem anderen bodennahen Punkt verläuft. Geodät-Zelte sind an sich im Stand der Technik bekannt und für den Einsatz bei hohen Windstärken geeignet. Zumeist weist es zwei sich kreuzende Stangen des ersten Typs der vorstehend genannten Art auf, d.h. zwei kreuzende Stangen, welche über den höchsten Punkt des Zelts laufen, und weist zudem zwei weitere bogenförmig gespannte Stangen des oben genannten zweiten Typs auf, welche in einer niedrigeren Bogenlinie das Zelt umlaufen und dem Zelt zusätzliche Stabilität gegenüber einem herkömmlichen Kuppelzelt verleihen.

Für einen solchen Zelttyp hat sich gezeigt, dass der zweite Aufbauzustand besonders einfach und stabil hergestellt werden kann, wenn die Länge der ersten Stange im zweiten Aufbauzustand um mindestens die Länge eines Stangensegments kürzer ist als im ersten Aufbauzustand und wenn die Länge der zweiten Stange im zweiten Aufbauzustand die gleiche ist wie im ersten Aufbauzustand. Bei Überführung des Zelts vom ersten Aufbauzustand in den zweiten Aufbauzustand reicht es somit, Stangensegmente, insbesondere jeweils endseitige bzw. bodennahe Stangensegmente der ersten Stange zu dearretieren, während die Stangensegmente der zweiten Stange arretiert bleiben. Da die erste Stange mit relativ steilem Winkel zum Boden hin führt, während die zweite Stange einen deutlich kleineren Winkel gegenüber der Untergrundebene aufweist, kann die Reduzierung der Höhe des Zelts im zweiten Aufbauzustand durch Wegknicken der endseitigen Stangensegmente der ersten Stange vollzogen werden, während die Verstellung der zweiten Stange auf eine geringfügige Verstärkung der Durchbiegung der zweiten Stange oder auf eine geringfügige Veränderung des Neigungswinkels oder der Abstützpunkt der Endpunkte der zweiten Stange beschränkt werden kann. Dadurch wird eine besonders einfache Verstellung des Zelts erreicht.

Grundsätzlich können Stangen des Gestängesystems des Zelts im ersten Aufbauzustand und im zweiten Aufbauzustand an gleichen Abstützpunkten in der Nähe des Bodens abgestützt sein. Um Änderungen in der Geometrie des Zelts beim Übergang zwischen erstem Aufbauzustand und zweitem Aufbauzustand zu erreichen oder auszugleichen, kann es jedoch vorteilhaft sein, dass eine durchgehende Stange des Gestängesystems des Zelts, z.B. eine durchgehende Stange, die erfindungsgemäß im ersten Aufbauzustand eine andere Länge aufweist als im zweiten Aufbauzustand, oder/und eine durchgehende Stange, welche in beiden Aufbauzuständen die gleiche Länge aufweist (z.B. Stange des zweiten Typs in einem Geodät-Zelt) mit ihrem bodenseitigen Ende im ersten Aufbauzustand an einem ersten Abstützpunkt fixiert ist und in dem zweiten Aufbauzustand in einem von dem ersten Abstützpunkt verschiedenen, zweiten Abstützpunkt fixiert ist. Der erste und der zweite Abstützpunkt können somit individuell für den ersten Aufbauzustand bzw. den zweiten Aufbauzustand angepasst werden (z.B. durch Bereitstellung entsprechender Halteeinrichtungen, welche mit dem Zelt verbunden sind), um in beiden Aufbauzuständen eine optimale Fixierung des Endes der Stange zu gewährleisten.

Nach einem zweiten Aspekt der vorliegenden Erfindung wird die erfindungsgemäße Aufgabe gelöst durch ein Verfahren zum Verstellen eines Zelts von einem ersten Aufbauzustand in einen zweiten Aufbauzustand, wobei das Zelt ein Gestängesystem und eine daran zu haltende Zeltwandung umfasst, wobei das Gestängesystem eine Mehrzahl von Stangensegmenten umfasst, welche zur Bildung einer durchgehenden Stange aneinander arretierbar sind, und wobei das Verfahren die folgenden Schritte umfasst:
- Dearretieren eines der Stangensegmente in Bezug auf ein benachbartes Stangensegment,
- Verkleinern des durch die Zeltwandung umschlossenen Innenraumvolumens,
- Verstauen eines der Verkleinerung des Innenraumvolumens entsprechenden Zeltwandteils.

Durch das Verfahren gemäß dem zweiten Aspekt der Erfindung kann ein Zelt, dessen Gestängesystem mindestens eine Stange aus einer Mehrzahl von Stangensegmenten umfasst, zwischen einem ersten, größeren Aufbauzustand und einem zweiten, kleineren Aufbauzustand verstellt werden. Hierzu ist erfindungsgemäß ein zweiter Aufbauzustand vorgesehen, in welchem mindestens ein Stangensegment einer Stange dearretiert ist, andere Stangensegmente der gleichen Stange jedoch miteinander arretiert sind. Somit wird auch im zweiten Aufbauzustand ein nutzbares Raumvolumen bereitgestellt, d.h. das Zelt befindet sich nicht im Transportzustand, das Raumvolumen ist jedoch kleiner als das entsprechende Raumvolumen im ersten Aufbauzustand. Das Verfahren ist überdies schnell und einfach auszuführen, da eine Dearretierung des Stangensegments und eine Verstauung des im zweiten Aufbauzustand nicht benötigten Zeltwandteil mit wenigen Handgriffen erfolgen können.

Vorteilhaft wird in dem erfindungsgemäßen Verfahren ein Zelt des ersten Aspekts der Erfindung, insbesondere entsprechend einer der vorstehend beschriebenen vorteilhaften Ausgestaltungen, eingesetzt, um die oben beschriebenen Wirkungen und Vorteile zu erzielen.

Die Erfindung wird nachfolgend anhand bevorzugter Ausführungsbeispiele unter Bezugnahme auf die beigefügten Zeichnungen näher erläutert. Es zeigen:
- Figur 1: ein Zelt nach einem ersten Ausführungsbeispiel der vorliegenden Erfindung in einem ersten Aufbauzustand,
- Figur 2: das in Figur 1 gezeigte Zelt in einem zweiten Aufbauzustand,
- Figur 3: das in Figur 1 gezeigte Zelt in einem Transportzustand,
- Figur 4: eine vergrößerte Darstellung eines Ausschnitts aus Figur 2 zur Illustration eines dearretierten Stangensegments,
- Figuren 5 und 6: Ansichten eines ersten und eines zweiten Aufbauzustands für ein Zelt eines zweiten Ausführungsbeispiels der vorliegenden Erfindung, und
- Figuren 7 und 8: Seitenansichten des in Figuren 5 und 6 gezeigten Zelts des zweiten Ausführungsbeispiels in einem ersten bzw. einem zweiten Aufbauzustand.

In Figuren 1 bis 4 ist ein Zelt gemäß dem ersten Ausführungsbeispiel der Erfindung allgemein mit 10 bezeichnet und umfasst ein Gestängesystem 12 und eine im Aufbauzustand an dem Gestängesystem 12 gehaltene Zeltwandung 14. Das Gestängesystem 12 hält im Aufbauzustand direkt oder indirekt die Zeltwandung 14 oberhalb einer Untergrundebene U. Auf diese Weise definiert die Zeltwandung 14 auf einer dem Untergrund zugewandten Innenseite des Zelts ein nutzbares Raumvolumen zur Unterbringung einer Person oder eines Gegenstands. Am Boden des Zelts 10 kann ein Zeltboden 15 vorgesehen sein, der auf der Untergrundebene aufliegt und vorzugsweise mit der Zeltwandung 14 verbunden ist oder Teil der Zeltwandung 14 ist. Das Zelt 10 kann eine rechteckige, quadratische oder kreisförmige Grundfläche oder eine Grundfläche beliebiger Form aufweisen. Ohne Beschränkung der Erfindung ist das Zelt des ersten Ausführungsbeispiels vorzugsweise ein Geodät-Zelt und das Gestängesystem 12 weist zwei Kuppelzeltstangen 16a, 16b auf, welche jeweils zu einem Bogen gespannt sind, so dass sie sich von der Untergrundebene U aus aufwärts erheben und sich etwa in ihren Scheitelpunkten S miteinander überkreuzen. Die beiden Kuppelzeltstangen 16a, 16b bilden somit das Gerüst einer Kuppel, die ihren höchsten Punkt im Schnittpunkt S der beiden Kuppelzeltstangen 16a, 16b hat. Zur Bildung eines Geodät-Zelts umfasst das Gestängesystem 12 vorzugsweise ferner zwei Geodät-Stangen 16c, 16d, welche ebenfalls als bogenförmig gekrümmte Stangen jeweils zwischen zwei bodennahen Endpunkten gespannt sind. Der Scheitelpunkt T der Bogenformen der Geodät-Stangen 16c, 16d ist der höchste Punkt der Bogenform, liegt jedoch tiefer als der Scheitelpunkt S der Kuppelzeltstangen 16a, 16b.

Nachfolgend wird der Aufbau einer Stange 16 des Gestängesystems 12 am Beispiel der Kuppelzeltstange 16a näher erläutert. Der im Folgenden beschriebene Aufbau ist vorzugsweise für mindestens eine der Stangen 16 vorgesehen, wird besonders bevorzugt jedoch für mehrere, insbesondere alle Zeltstangen 16 verwendet.

Unter Bezugnahme auf Figuren 1 bis 3 ist die Kuppelzeltstange 16a aus einer Mehrzahl von Stangensegmenten 16-1, ..., 16-11 aufgebaut, welche sich im ersten Aufbauzustand (Figur 1) im arretierten Zustand befinden, d.h. einander zugewandte Enden der Stangensegmente 16-1, ..., 16-11 sind aneinandergefügt, insbesondere ein Stück weit ineinander eingeschoben, so dass sie hinsichtlich ihrer Relativlage zueinander fixiert sind. Wie in Figur 4 zu erkennen ist, können die Stangensegmente 16-1, ..., 16-11 als Rohre mit kreisförmigem Querschnitt (z.B. aus Aluminium oder einem Kunststoff-Fasermaterial) ausgebildet sein und an einem ihrer beiden Enden eine Verjüngung 18 aufweisen, an welcher der Außenumfang des Rohrs um etwa das Doppelte der Wandstärke des Rohrs verjüngt ist, so dass ein nichtverjüngtes benachbartes Ende eines benachbarten Stangensegments auf den verjüngten Abschnitt 18 aufgeschoben werden kann. Entsprechend der axialen Länge der Verjüngung 18 erfolgt dann eine verknicksichere Arretierung der beiden benachbarten Stangensegmente.

In einem dearretierten Zustand sind die einander zugewandten Enden benachbarter Stangensegmente voneinander gelöst, so dass der Winkel zwischen den Achsen der Stangensegmente im Wesentlichen beliebig veränderbar ist. In an sich bekannter Weise wird der dearretierte Zustand dazu verwendet, die Stange 16 zusammenzulegen, so dass die Stangensegmente 16-1, ..., 16-11 kompakt nebeneinander liegen können und zusammen mit der zusammengelegten Zeltwandung 14 in einem Packsack 20 verstaut werden können (Figur 3). Dieser Zustand wird als Transportzustand bezeichnet.

Vorzugsweise verläuft zwischen benachbarten Stangensegmenten 16-1, ..., 16-11 ein flexibles Sicherungsmittel 21, welches im dearretierten Zustand der Stangensegmente zwar eine gewisse Abknick-Bewegung zwischen den Stangensegmenten zulässt, jedoch die einander zugeordneten Enden in gewisser Nachbarschaft zueinander hält, um beim Aufbau des Zelts 10 und Aneinanderfügen der Stangensegmente ein schnelles Auffinden der einander zugeordneten Enden der Stangensegmente zu erleichtern. Das Sicherungsmittel 21 kann in an sich bekannter Weise ein durchgehendes Seil, insbesondere ein elastisches Seil, sein, welches nur an den beiden endseitigen Stangensegmenten 16-1, 16-11 fixiert ist und die dazwischen liegenden Stangensegmente 16-2, ..., 16-10 im Wesentlichen frei durchläuft. Auf diese Weise sind die Stangensegmente 16-1, ..., 16-11 im Aufbauzustand unter Vorspannung des gespannten Sicherungsmittels 21 aneinander gehalten. Darüber hinaus erlaubt eine Spannung im Sicherungsmittel ein besonders schnelles und einfaches Aneinanderfügen der Stangensegmente beim Aufbau des Gestängesystems 12.

Die Endpunkte 22a1, 22a2 der Stange 16 (hier der ersten Kuppelzeltstange 16a) sind im ersten Aufbauzustand durch die von den anderen Stangensegmenten 16-2, ..., 16-10 entfernt liegenden Enden der endseitigen Stangensegmente -16-1, 16-11 definiert und sind an einem bodennahen Punkt, d.h. in der Nähe der Untergrundebene U am Zelt zu fixieren oder am Erdboden zu verankern. Hierzu kann das Zelt 10 eine erste Halteeinrichtung 24 aufweisen, um einen Endpunkt 22a1, 22a2 in vordefinierter Position relativ zur Zeltwandung 14 bzw. zum Zeltboden 15 zu fixieren. Die erste Halteeinrichtung 24 kann z.B. eine Öse 25 aufweisen, in welcher eine Spitze 29 des Endpunkts 22a1, 22a2 des endseitigen Stangensegments 16-1, 16-11 fixiert werden kann. Die Stange 16 ist darüber hinaus an zwischen den Endpunkten 22a1, 22a2 liegenden Stellen mit der Zeltwandung 14 verbunden. Hierzu können in an sich bekannter Weise Haltebänder, Halteclipse oder ähnliche Verbindungsmittel eingesetzt werden. Beispielhaft verwendet das illustrierte Ausführungsbeispiel einen Schlauchabschnitt 27, welcher mit der Zeltwandung 14 verbunden ist, beispielsweise an der Zeltwandung 14 angenäht ist, und welcher sich entlang der Außenseite der Zeltwandung 14 entsprechend einem Sollverlauf der Stange 16 erstreckt. Im Aufbauzustand ist die Stange 16 in diesen Schlauchabschnitt 27 eingefädelt bzw. durch diesen hindurchgefädelt.

Nachfolgend wird ein verkleinerter, zweiter Aufbauzustand des Zelts 10 beschrieben, welcher in Figuren 2 und 3 dargestellt ist. Erfindungsgemäß ist im zweiten Aufbauzustand mindestens eines der Stangensegmente 16-1, ..., 16-11 einer Stange 16 in den dearretierten Zustand verstellt, wobei die verbleibenden Stangensegmente weiterhin im arretierten Zustand sind, so dass die tatsächliche Länge der durchgehenden Stange 16 im zweiten Aufbauzustand kleiner ist als im ersten Aufbauzustand. Zum Beispiel können jeweils die endseitigen Stangensegmente 16-1, 16-11 einer Stange 16 dearretiert werden und weggeklappt werden, so dass die Länge der Stange 16 um zwei Stangensegmente verkürzt wird. Die beiden Enden der Stange 16, an welchen sich die Stange 16 zur Untergrundebene U hin abstützt, sind dann durch die Dearretierungsstellen oder Abknickstellen gebildet, an welchen die im ersten Aufbauzustand endseitigen Stangensegmente 16-1, 16-11 dearretiert wurden.

Die Enden 22a1', 22a2' der im zweiten Aufbauzustand verkürzten Stange 16 werden vorzugsweise an einer zweiten Halteeinrichtung 26 in der Nähe der Untergrundebene U fixiert, so dass sie an einer anderen Stelle gehalten werden können als die Enden 22a1, 22a2 der längeren Stange 16 im ersten Aufbauzustand. Beispielsweise kann als zweite Halteeinrichtung 26 eine Tasche 28 vorgesehen sein, in welche die endseitigen Stangensegmente 16-2, 16-10 jeweils zusammen mit den zugeordneten dearretierten Stangensegmenten 16-1, 16-11 eingeführt und gehalten werden können: Eine solche Tasche 28 kann hinsichtlich ihrer Abmessungen demnach so bemessen sein, dass zwei parallel aneinander anliegende Stangensegmente 16-1, 16-2 bzw. 16-10, 16-11 darin aufgenommen werden können. Gleichzeitig können im zweiten Aufbauzustand die dearretierten Stangensegmente 16-1, 16-11 in der Tasche 28 in vorbestimmter abgeknickter Stellung (entlang der benachbarten Stangensegmente 16-2, 16-10 und an diesen anliegend) gehalten werden. In einer alternativen Variante könnte das Zelt 10 die bodenseitigen Endabschnitte der Stange 16 im ersten Aufbauzustand sowie im zweiten Aufbauzustand jeweils durch die gleiche Halteeinrichtung an der gleichen Position fixieren.

Umfasst das Gestängesystem 12 eine Mehrzahl von durchgehenden Stangen 16, so kann die erfindungsgemäße Stangenverkürzung im zweiten Aufbauzustand an mehreren oder an allen Stangen des Gestängesystems 12 vorgenommen werden. Im illustrierten Ausführungsbeispiel umfasst das Gestängesystem 12 Stangen eines ersten Typs, hier die Kuppelzeltstangen 16a, 16b, welche im zweiten Aufbauzustand jeweils um mindestens ein Stangensegment kürzer sind als im ersten Aufbauzustand, und umfasst ferner Stangen eines zweiten Typs, hier Geodät-Stangen 16c, 16d, welche im zweiten Aufbauzustand die gleiche Länge aufweisen wie im ersten Aufbauzustand, d.h. welche insbesondere beim Übergang vom ersten Aufbauzustand zum zweiten Aufbauzustand nicht verkürzt werden. Im illustrierten Ausführungsbeispiel sind in den Geodät-Stangen 16c, 16d sowohl im ersten Aufbauzustand als auch im zweiten Aufbauzustand jeweils alle Stangensegmente in ihrer arretierten Stellung. Um eine Absenkung des Gestängesystems 12 im zweiten Aufbauzustand auch ohne Verkürzung der Stangen des zweiten Typs 16c, 16d zu ermöglichen, besteht grundsätzlich die Möglichkeit, die Stangen 16c, 16d im zweiten Aufbauzustand in einem etwas anderen Verlaufsweg entlang der Zeltwandung 14 zu führen, d.h. die Bogenform der Stangen 16c, 16d im zweiten Aufbauzustand zu verändern. Bevorzugt wird jedoch alternativ oder zusätzlich die Bereitstellung von mindestens zwei separaten Halteeinrichtungen 30, 32, von denen eine erste Halteeinrichtung 30 ein bodenseitiges Ende 33 einer Stange 16d des zweiten Typs im erste Aufbauzustand an einer ersten Position hält und eine zweite Halteeinrichtung 32 dieses Ende 33 im zweiten Aufbauzustand an einer von der ersten Position verschiedenen zweiten Position hält. Die zweite Position der zweiten Halteeinrichtung 32 kann dabei tiefer liegen als die erste Position der ersten Halteeinrichtung 30. Im illustrierten Ausführungsbeispiel ist beispielsweise eine erste Halteeinrichtung 30 an einem oberen Rand eines nach oben gezogenen Abschnitts des Bodens 15 angeordnet, so dass sie um einen der Höhe des Rands des Bodens 15 entsprechenden Betrag oberhalb der Untergrundebene U angeordnet ist, während die zweite Halteeinrichtung 32 an einem die Untergrundebene U berührenden oder sehr dicht daran angeordneten Bereich am Boden 15 angebracht ist. Ein Lösen des bodenseitigen Endes 33 der Stange 16d von der ersten Halteeinrichtung 30 und Fixieren des Endes 33 an der zweiten Halteeinrichtung 32 bewirkt somit beim Übergang vom ersten Aufbauzustand in den zweiten Aufbauzustand eine entsprechende Absenkung der Stange 16d. Die zweite Halteeinrichtung 32 könnte alternativ auch schräg unterhalb oder seitlich neben der ersten Halteeinrichtung 30 angeordnet sein, um einen Neigungswinkel der Stange 16d relativ zur Untergrundebene U zu einem spitzeren Winkel hin zu verkleinern.

Das im zweiten Aufbauzustand verkleinerte Gestängesystem 12 führt zu einer Verkleinerung des von der am Gestängesystem 12 gehaltenen Zeltwandung 14 definierten Raumvolumens im Inneren des Zelts, insbesondere zu einer Reduzierung der Höhe des Zelts von einer ersten Höhe H₁ im erste Aufbauzustand zu einer kleineren Höhe H₂ im zweiten Aufbauzustand. Dementsprechend wird im zweiten Aufbauzustand im Allgemeinen eine geringere Menge an Material der Zeltwandung 14 zur Begrenzung des Raumvolumens erforderlich sein. Die Zeltwandung 14 kann dabei unterteilt werden in einen ersten Zeltwandteil 34 und einen zweiten Zeltwandteil 36, wobei im ersten Aufbauzustand das Raumvolumen durch eine Kombination des ersten Zeltwandteil 34 und des zweiten Zeltwandteils 36 definiert wird, insbesondere sowohl der erste Zeltwandteil 34 als auch der zweite Zeltwandteil 36 entfaltet oder gespannt sind, während im zweiten Aufbauzustand das Raumvolumen des Zelts 10 im Wesentlichen nur durch den ersten Zeltwandteil 34 definiert wird, d.h. der erste Zeltwandteil 34 entfaltet oder gespannt ist und der zweite Zeltwandteil 36 lose bzw. nicht gespannt ist. Der zweite Zeltwandteil 36 entspricht somit einem im zweiten Aufbauzustand nicht benötigten Teil der Zeltwandung 14.

Vorzugsweise wird der zweite Zeltwandteil 36 im zweiten Aufbauzustand verstaut, um einerseits ein Aufgreifen des Zeltwandteils 36 durch den Wind zu verhindern und andererseits eine durchgehende Spannung bzw. Entfaltung des ersten Zeltwandteil 34 im zweiten Aufbauzustand sicherzustellen. Eine solche Stauvorrichtung kann z.B. einen Verbinder 38, hier in Form eines Reißverschlusses, umfassen, welcher gegenüberliegende Ränder 40, 42 des zweiten Zeltwandteils 36 im zweiten Aufbauzustand miteinander verbinden kann, um den zweiten Zeltwandteil 36 im zusammengefalteten oder gerafften Zustand zu halten und den ersten Zeltwandteil 34 im entfalteten bzw. gespannten Zustand zu halten. Im illustrierten Ausführungsbeispiel ist zu erkennen, dass sich der zweite Zeltwandteil 36 vorzugsweise in Form eines horizontal verlaufenden Streifens in der Nähe der Untergrundebene U um das Zelt 10 herum erstreckt, wobei die Ränder 40, 42 dieses Streifens durch den Verbinder 38 miteinander koppelbar sind. Wird ein Reißverschluss verwendet, so kann an jedem der beiden Ränder 40, 42 je eine Zahnreihe eines Reißverschlusssystems befestigt werden, so dass das Verstauen des zweiten Zeltwandteils 36 durch einfaches Schließen des Reißverschlusses 38 erfolgen kann.

Eine weitere Vereinfachung der Herstellung ergibt sich, wenn der zweite Zeltwandteil 36 unmittelbar an einen hochgezogenen äußeren Rand des Bodens 15 angrenzt. Dazu kann an dem äußeren bzw. oberen Rand des Bodens 15, in horizontaler Richtung um das Zelt 10 herum verlaufend dann sowohl ein Teil eines Reißverschlusses als auch ein unterer Rand des zweiten Zeltwandteils 36 befestigt, insbesondere angenäht sein, während an einem horizontal um das Zelt 10 herum verlaufenden, unteren Rand des ersten Zeltwandteils 34 sowohl der andere Teil des Reißverschlusses als auch der obere Rand des zweiten Zeltwandteil 36 angenäht sein können.

Einige Verbinder 38, insbesondere ein Reißverschluss, können einen Anfangsabschnitt und einen Endabschnitt aufweisen, an welchem die beiden Teile des Verbinders bereits miteinander verbunden sind, obwohl der zweite Zeltwandteil 36 im ersten Aufbauzustand entfaltet ist. An solchen Endabschnitten oder Anfangsabschnitten von Verbindern 38 können somit zusätzliche lose Abschnitte im zweiten Aufbauzustand auftreten. Vorteilhaft kann zur Straffung dieser losen Abschnitte im zweiten Aufbauzustand ein zweiter Verbinder 44, z.B. in Form eines Spanngurts oder dergleichen, bereitgestellt werden, wodurch ein oberhalb des zweiten Zeltwandteils 36 liegender Abschnitt und ein unterhalb des zweiten Zeltwandteils 36 liegender Abschnitt miteinander verbunden werden können. Im illustrierten Ausführungsbeispiel erstreckt sich beispielsweise der erste Verbinder 38 (z.B. Reißverschluss) in horizontaler Richtung zwischen zwei Kuppelzeltstangen 16a, 16b, so dass vorzugsweise in der Nähe der Kuppelzeltstangen 16a, 16b jeweils ein zweiter Verbinder 44, beispielsweise in Form eines Spanngurts vorgesehen ist. Der zweite Verbinder kann z.b. einerseits an einem bodenseitigen Ende des Schlauchabschnitts 27 und andererseits an einem oberen Ende der zweiten Halteeinrichtung 26 befestigt sein.

Nachfolgend wird ein Verfahren zum Verstellen des Zelts 10 vom ersten Aufbauzustand in den zweiten Aufbauzustand für ein Zelt 10 gemäß dem ersten Ausführungsbeispiel beschrieben. Im ersten Aufbauzustand (Figur 1) sind alle Stangensegmente 16-1, ..., 16-11 aneinander arretiert, so dass die Stangen 16 ihre größtmöglichen Längen aufweisen. Die bodenseitigen Enden 22a1, 22a2 der Kuppelzeltstangen 16a, 16b sind an den ersten Halteeinrichtungen 24 fixiert. Die bodenseitigen Enden 34 von gegebenenfalls vorhandenen Geodät-Stangen 16c, 16d sind ebenfalls an jeweiligen ersten Halteeinrichtungen 30 fixiert. Zur Verstellung in den zweiten Aufbauzustand werden die Kuppelzeltstangen 16a, 16b in der Nähe ihrer jeweiligen Enden ergriffen und die endseitigen Stangensegmente 16-1, 16-11 werden dearretiert, insbesondere durch Zug in axialer Richtung und Wegknicken. Damit die Endabschnitte der Stangen 16a, 16b zugänglich sind, enden die Schlauchabschnitte 27, in welche die Stangen 16a, 16b eingefädelt sind, vorzugsweise in einer Höhe von mindestens einem Stangensegment oberhalb der Untergrundebene U oder sind über eine axiale Länge von mindestens ungefähr einem Stangensegment ausgespart.

Die dearretierten Stangensegmente 16-1, 16-11 werden soweit abgeknickt, bis sie über ihre Länge hinweg wieder am benachbarten Stangensegment anliegen, d.h. sie werden um etwa 180° zurück geklappt. Die beiden so aneinanderliegenden und nun das Ende der jeweiligen Stange 16a, 16b bildenden Stangensegmente 16-1, 16-2 auf der einen Seite bzw. 16-11, 16-10 auf der anderen Seite werden anschließend jeweils an der zweiten Halteeinrichtung 26 fixiert, insbesondere in die jeweilige Tasche 28 eingeschoben.

Ferner werden vorzugsweise die bodenseitigen Enden 34 der gegebenenfalls vorhandenen Geodät-Stangen 16c, 16d von der Halteeinrichtung 30 gelöst und mit der Halteeinrichtung 32 gekoppelt.

Im Ergebnis senkt sich das Gestängesystem 12 auf eine zweite Höhe H₂ ab und mit diesem auch der erste Zeltwandteil 34 in einem oberen Bereich der Zeltwandung 14, so dass eine Lose in der Zeltwandung 14 entsteht. Der Verbinder 38 kann dann in den geschlossenen Zustand gebracht werden, indem beispielsweise der Reißverschluss 38 geschlossen wird. Damit wird der zweite Zeltwandteil 36 gerafft und hinter dem Verbinder 38 verstaut, so dass er sich auf einer dem Inneren des Zelts zugewandten Seite der Zeltwandung 14 befindet. Durch das Schließen des Verbinders 38 wird somit die Zeltwandung 14 wieder gespannt, so dass das Zelt 10 eine im Wesentlichen glatte Außenhaut erhält. Gegebenenfalls können zusätzliche zweite Verbinder 44 gespannt werden, um die Zeltwandung 14 zu straffen. Das Zelt 10 befindet sich nun im zweiten Aufbauzustand.

Vom ersten Aufbauzustand oder vom zweiten Aufbauzustand kann das Zelt 10 in einen Transportzustand verstellt werden, indem alle Stangensegmente aller Stangen 16 dearretiert werden, die Stangen 16 zusammengelegt werden und zusammen mit der zusammengelegten Zeltwandung 14 und gegebenenfalls dem zusammengelegten Zeltboden 15 in dem Packsack 20 verstaut werden.

Figuren 5 bis 8 zeigen ein zweites Ausführungsbeispiel der vorliegenden Erfindung. Ein Zelt 100 des zweiten Ausführungsbeispiels der Erfindung ist ein Kuppelzelt, welches keine Geodät-Stangen aufweist, wie sie für das erste Ausführungsbeispiel beschrieben wurden. Alle weiteren im Zusammenhang mit dem ersten Ausführungsbeispiel beschriebenen Merkmale und Wirkungen können auch im zweiten Ausführungsbeispiel vorgesehen sein und werden an dieser Stelle nicht erneut erläutert.

Figuren 7 und 8 zeigen ein Beispiel für ein Vordach 46, welches bei einem erfindungsgemäßen Zelt 10, 100 zum Einsatz kommen kann. Das Vordach 46 erstreckt sich von einem erhöht liegenden Abschnitt der Zeltwandung 14 aus, beispielsweise einem Abschnitt oberhalb einer Öffnung des Zelts 100, über welche das Innere des Zelts erreichbar ist, und verläuft in einer vom Zelt wegführenden Richtung. Wenn ein vom Zelt 10 entferntes Ende 48 des Vordachs 46 an der Untergrundebene U zu befestigen ist oder zumindest tiefer liegt als ein dem Zelt 100 zugewandtes Ende 50, so kann bei einer Absenkung des Zelts 100 beim Übergang vom ersten Aufbauzustand zum zweiten Aufbauzustand auch in dem Vordach 46 eine Lose entstehen. Um insbesondere im zweiten Aufbauzustand eine gute Windstabilität zu erreichen, wird bevorzugt, Mittel zum Straffen des Vordachs 46 im zweiten Aufbauzustand bereitzustellen. Grundsätzlich könnte eine Straffung des Vordachs 46 in einfacher Weise dadurch erfolgen, dass ein Fixierungspunkt des vom Zelt 10 entfernt liegenden Endes 48, z.B. die Position eines das Ende 48 am Untergrund haftenden Zeltsteckers 52, beim Übergang vom ersten Aufbauzustand in den zweiten Aufbauzustand versetzt wird. Um dem erfindungsgemäßen Konzept eine Verkleinerung des Zelts 10 im zweiten Aufbauzustand jedoch weiter Rechnung zu tragen, wird vorgeschlagen, dass das Vordach 46 zwei separate Fixierabschnitte 54, 56 aufweist, wobei ein zweiter Fixierabschnitt 56, an welchem das Vordach 46 im zweiten Aufbauzustand gehalten wird, zwischen einem ersten Fixierabschnitt 54, an welchem das Vordach 46 im ersten Aufbauzustand gehalten wird, und dem dem Zelt 100 zugewandten Ende 50 des Vordachs 46 angeordnet ist. Damit ist die tatsächliche Länge des Vordachs 46 zwischen dem jeweiligen Fixierpunkt und dem dem Zelt 100 zugewandten Ende 50 im zweiten Aufbauzustand kürzer als im ersten Aufbauzustand, so dass sich eine weitere Verkleinerung des Zelts ergibt.

Zur Verstellung des Vordachs 46 vom ersten Aufbauzustand zum zweiten Aufbauzustand wird die Fixierung des vom Zelt 100 entfernt liegenden Endes 48 am ersten Fixierabschnitt 54 gelöst (beispielsweise durch Entfernen des Zeltsteckers 52) und wird am zweiten Fixierabschnitt 56 hergestellt (beispielsweise durch Einfädeln des Zeltsteckers 52 und Einstecken in den Erdboden). Ein dann nicht benötigter freier Abschnitt des Zeltdachs 46 zwischen erstem Fixierpunkt 54 und zweitem Fixierpunkt 56 kann dann nach innen eingeschlagen werden, so dass er in dem dem Zelt bzw. der Untergrundebene U zugewandten Innenraum unter dem Vordach 46 angeordnet ist und vom Wind nicht aufgegriffen werden kann.

Das vorstehend beschriebene Vordach 46 kann in analoger Weise für ein Zelt 10 gemäß dem ersten Ausführungsbeispiel der Erfindung eingesetzt werden.

## Patentansprüche

1. Zelt (10; 100), welches ein Gestängesystem (12) und eine daran zu haltende Zeltwandung (14) umfasst,
wobei das Gestängesystem (12) eine Mehrzahl von Stangensegmenten (16-1, ..., 16-11) umfasst, welche zur Bildung einer durchgehenden Stange (16) aneinander arretierbar sind, und
wobei das Zelt (10) bestimmungsgemäß verstellbar ist zwischen
- einem Transportzustand, in welchem die Stangensegmente dearretiert sind und in welchem das Gestängesystem (12) und die Zeltwandung (14) in eine für den Transport geeignete Konfiguration zusammengelegt sind, und
- einem ersten Aufbauzustand, in welchem die Mehrzahl von Stangensegmenten (16-1, ..., 16-11) aneinander arretiert sind und in welchem das Gestängesystem (12) und die Zeltwandung (14) so entfaltet sind, dass die Zeltwandung (14) ein erstes Innenraumvolumen umschließt,
**dadurch gekennzeichnet, dass** das Zelt (10) bestimmungsgemäß in einen von dem ersten Aufbauzustand verschiedenen zweiten Aufbauzustand verstellbar ist, in welchem mindestens eines der Stangensegmente (16-1, 16-11) in Bezug auf ein benachbartes Stangensegment (16-2, 16-10) dearretiert ist und in welchem das Gestängesystem (12) und die Zeltwandung (14) so entfaltet sind, dass die Zeltwandung (14) ein zweites Innenraumvolumen umschließt, das kleiner ist als das erste Innenraumvolumen.

2. Zelt (10; 100) nach einem der vorhergehenden Ansprüche, **dadurch gekennzeichnet, dass** das Zelt im zweiten Aufbauzustand eine geringere Höhe (H₂) aufweist als im ersten Aufbauzustand.

3. Zelt (10; 100) nach einem der vorhergehenden Ansprüche, **dadurch**
**gekennzeichnet, dass** das Zelt im zweiten Aufbauzustand eine geringere Grundfläche aufweist als im ersten Aufbauzustand.

4. Zelt (10, 100) nach einem der vorhergehenden Ansprüche, **dadurch gekennzeichnet, dass** das im zweiten Aufbauzustand dearretierte Stangensegment (16-1, 16-11) ein im ersten Aufbauzustand endseitig angeordnetes Stangensegment der durchgehenden Stange (16) ist.

5. Zelt (10, 100) nach einem der vorhergehenden Ansprüche, **dadurch gekennzeichnet, dass** das dearretierte Stangensegment (16-1, 16-11) in dem zweiten Aufbauzustand entlang eines benachbarten Stangensegments (16-2, 16-10) des Gestängesystems (12) verläuft.

6. Zelt (10, 100) nach Anspruch 5, **dadurch gekennzeichnet, dass** in dem zweiten Aufbauzustand das dearretierte Stangensegment (16-1, 16-11) zusammen mit dem benachbarten Stangensegment (16-2, 16-10) in eine gemeinsame Hülse (26), vorzugsweise eine mit der Zeltwandung (14) verbundene Tasche (28), eingesteckt sind.

7. Zelt (10, 100) nach einem der vorhergehenden Ansprüche, **dadurch gekennzeichnet, dass** die durchgehende Stange (16) im ersten Aufbauzustand zumindest teilweise freigelegt ist, so dass sie zur Verstellung des Zelts (10, 100) in den zweiten Aufbauzustand zugänglich ist.

8. Zelt (10, 100) nach einem der vorhergehenden Ansprüche, **dadurch gekennzeichnet, dass** die Zeltwandung ein erstes (34) und ein zweites (36) Zeltwandteil umfasst und dass das Zelt (10, 100) eine Staueinrichtung (38, 44) aufweist, wobei im ersten Aufbauzustand das erste und das zweite Zeltwandteil (34, 36) entfaltet sind und im zweiten Aufbauzustand das erste Zeltwandteil (34) entfaltet ist und das zweite Zeltwandteil (36) durch die Staueinrichtung (38, 44) in einem verstauten Zustand gehalten ist.

9. Zelt (10, 100) nach Anspruch 8, **dadurch gekennzeichnet, dass** die Staueinrichtung (38) einen horizontal verlaufenden Reißverschluss aufweist.

10. Zelt (10, 100) nach einem der vorhergehenden Ansprüche, **dadurch gekennzeichnet, dass** die durchgehende Stange (16) des Gestängesystems (12) sowohl im ersten Aufbauzustand als auch im zweiten Aufbauzustand elastisch zu einem Bogen gespannt ist.

11. Zelt (10, 100) nach einem der vorhergehenden Ansprüche, **dadurch gekennzeichnet, dass** das Zelt (10, 100) ein Kuppelzelt ist.

12. Zelt (10) nach einem der vorhergehenden Ansprüche, **dadurch gekennzeichnet, dass** das Zelt (10) ein Geodät-Zelt ist, welches mindestens eine erste (16a, 16b) und mindestens eine zweite (16c, 16d) bogenförmig gespannte Stange aufweist, wobei die erste Stange (16a, 16b) von einem bodennahen Punkt (22a1) über den höchsten Punkt (S) des Gestängesystems (12) des Zelts zu (10) einem anderen bodennahen Punkt (22a2) verläuft und wobei die zweite Stange (16c, 16d) von einem bodennahen Punkt (33) über eine Bogenlinie, die unterhalb einer Bogenlinie der ersten Stange (16a, 16b) liegt, zu einem anderen bodennahen Punkt (33) verläuft,
wobei die Länge der ersten Stange (16a, 16b) im zweiten Aufbauzustand um mindestens die Länge eines Stangensegments (16-1, 16-11) kürzer ist als im ersten Aufbauzustand und
wobei die Länge der zweiten Stange (16c, 16d) im zweiten Aufbauzustand die gleiche ist wie im ersten Aufbauzustand.

13. Zelt (10, 100) nach einem der vorhergehenden Ansprüche, **dadurch gekennzeichnet, dass** ein bodenseitiges Ende (22a1, 22a3, 33) der durchgehenden Stange (16) oder einer anderen durchgehenden Stange des Gestängesystems (12) in dem ersten Aufbauzustand an einem ersten Abstützpunkt (24, 30) des Zelts (10, 100) fixiert ist und in dem zweiten Aufbauzustand an einem von dem ersten Abstützpunkt (24, 30) verschiedenen, zweiten Abstützpunkt (26, 32) des Zelts (10, 100) fixiert ist.

14. Verfahren zum Verstellen eines Zelts (10, 100), insbesondere eines Zelts nach einem der vorhergehenden Ansprüche, von einem ersten Aufbauzustand in einen zweiten Aufbauzustand, wobei das Zelt (10, 100) ein Gestängesystem (12) und eine daran zu haltende Zeltwandung (14) umfasst, wobei das Gestängesystem (12) eine Mehrzahl von Stangensegmenten (16-1, ..., 16-11) umfasst, welche zur Bildung einer durchgehenden Stange (16) aneinander arretierbar sind, und
wobei das Verfahren die folgenden Schritte umfasst:
- Dearretieren eines der Stangensegmente (16-1, 16-11) in Bezug auf ein benachbartes Stangensegment (16-2, 16-10),
- Verkleinern des durch die Zeltwandung (14) umschlossenen Innenraumvolumens
- Verstauen eines der Verkleinerung des Innenraumvolumens entsprechenden Zeltwandteils (36).
